# EUROPÄISCHE PATENTSCHRIFT

(11) **EP 0 585 527 B1**
(45) Veröffentlichungstag und Bekanntmachung des Hinweises auf die Patenterteilung: **26.07.1995**
(21) Anmeldenummer: 93107112.0
(22) Anmeldetag: 03.05.1993
(51) Int. Cl.: F02M 25/08, F16K 31/06

(54) **Vorrichtung zum vorübergehenden Einspeisen von im Freiraum einer Tankanlage befindlichen flüchtigen Kraftstoffbestandteilen in das Ansaugrohr einer Verbrennungskraftmaschine**
Device for temporary feeding of evaporated fuel from the free space of a tank in the intake manifold of an internal combustion engine
Dispositif pour l'alimentation temporaire de carburant évaporé d'un espace libre d'un réservoir dans la tubulure d'admission d'un motor à combustion interne

(30) Priorität: 01.09.1992 DE 4229110
(43) Veröffentlichungstag der Anmeldung: 09.03.1994
(73) Patentinhaber: Firma Carl Freudenberg, 69469 Weinheim (DE)
(72) Erfinder: Sausner, Andreas, W-6078 Neu Isenburg (DE); Zabeck, Sebastian, W-6806 Viernheim (DE)

(56) Entgegenhaltungen:
- EP-A- 0 043 256
- EP-A- 0 099 771
- WO-A-92/01862
- DE-C- 3 802 664
- US-A- 4 830 333
- PATENT ABSTRACTS OF JAPAN vol. 11, no. 210 (M-604)8. Juli 1987 & JP-A-62 026 358 (HONDA MOTOR CO LTD) 4. Februar 1987

## Beschreibung

Die Erfindung betrifft eine Vorrichtung zum vorübergehenden Speichern und dosierten Einspeisen von im Freiraum einer Tankanlage befindlichen flüchtigen Kraftstoffbestandteilen in das Ansaugrohr einer Verbrennungskraftmaschine, umfassend eine, den Freiraum mit der Atmosphäre verbindende Entlüftungsleitung, in der eine Speicherkammer mit einem Absorptionselement angeordnet ist, so wie zumindest eine die Speicherkammer mit dem Ansaugrohr verbindende Leitung, die durch eine elektromagnetisch betätigbares Ventil verschließbar ist, wobei das Ventil zumindest eine Einlaß- und zumindest eine Auslaßöffnung aufweist und wobei zwischen der Einlaß- und der Auslaßöffnung ein Ventilsitz vorgesehen ist, der durch ein Schließglied bedarfsweise verschließbar ist. Wobei die Leitung ausschließlich durch das elektromagnetisch betätigbare Ventil verschließbar ist, wobei der Ventilsitz eine axiale Begrenzung einer rohrförmigen Düse bildet und wobei die Düse im Bereich ihrer axialen Enden einen ersten und einen dritten Öffnungsquerschnitt aufweist.

Eine solche Vorrichtung ist aus der US-A-4, 830,333 bekannt. Die Düse weist im Bereich ihres Ventilsitzes den engsten Durchtrittsquerschnitt auf und ist unmittelbar im Anschluß an den Öffnungsquerschnitt des Ventilsitzes trichterförmig auf den Querschnitt der Austrittsöffnung erweitert, wobei der Durchtrittsquerschnitt in axialer Richtung bis in den Bereich des Anschlußflanschs konstant beliebt. Die Ausgestaltung der vorbekannten Düse ist in strömungstechnischer Hinsicht wenig befriedigen. Insbesondere im Bereich des ersten Öffnungsquerschnitts bilden sich im Teil- und Vollastbetrieb der Verbrennungskraftmaschine unerwünschte Verwirbelungen, die für die Regeneration des Absorptionselements von Nachteil sind. Der Differenzdruck ist in diesen Lastzuständen durch die annähernd voll geöffneten Drosselklappen vergleichsweise gering. Um die Strömungsverluste im Einströmbereich des ersten Öffnungsquerschnitts ausgleichen zu können und dadurch eine befriedigende Entsorgung der flüchtigen Kraftstoffbestandteile aus dem Absorptionselement zu gewährleisten, sind sowohl der Öffnungsquerschnitt als auch das entsprechende Schließglied vergleichsweise groß ausgeführt. Durch den vergleichsweise großen Öffnungsquerschnitt und die vergleichsweise große Masse des Schließglieds steigen die Betätigungskräfte des Ventils. Die Feindosierung der flüchtigen Kraftstoffbestandteile ist in sämtlichen Betriebszuständen der Verbrennungskraftmaschine bei getakteter Ansteuerung des Schließglieds ist daher nachteilig. Ist das vorbekannte Ventil für eine ausreichende Regeneration des Absorptionselements im Vollastbereich ausgelegt, ist der Massendurchsatz im leerlaufnahen Bereich konstruktionsbedingt so groß, daß eine Überfettung zu befürchten ist.

Eine weitere Vorrichtung ist aus der DE-PS 38 02 664 bekannt. Zwischen dem elektromagnetisch betätigbaren Ventil und dem Ansaugrohr ist zusätzlich ein durch einen Unterdruckversteller verschließbares Hilfsventil mit einer Steuerkammer angeordnet. Um zu verhindern, daß bei niedrigen Betriebsdrehzahlen der Verbrennungskraftmaschine und/oder bei einem besonders hohen Sättigungsgrad des Absorptionselements, das bevorzugt als Aktivkohlefilter ausgebildet ist, eine Überfettung des von der Verbrennungskraftmaschine angesogenen Kraftstoff- Luftgemisches erfolgt, ist dem Sperrventil das Hilfsventil in Serie unmittelbar vorgeschaltet. Das Hilfsventil umfaßt einen Unterdruckversteller, der aus einer gummielastischen Stellmembran und einer Druckfeder zusammengesetzt ist, wobei das Hilfsventil ein separates Schließglied aufweist, das einerseits mit einem Stützbund an der Stellmembran und andererseits an der Druckfeder anliegt. Durch diese Ausgestaltung wird erreicht, daß bei niedriger Betriebsdrehzahl im leerlaufnahen Bereich die Durchlässigkeit flüchtiger Kraftstoffbestandteile durch die Vorrichtung vermindert wird, um eine Überfettung des Gemischs zu verhindern und daß bei hohen Betriebsdrehzahlen der Brennkraftmaschine und verringertem Differenzdruck eine große Gesamtdurchlässigkeit durch das Sperrventil gegeben ist. Dabei ist allerdings zu beachten, daß die vorbekannte Vorrichtung aus einer Vielzahl von Einzelteilen besteht, was in fertigungstechnischer und wirtschaftlicher Hinsicht wenig befriedigen ist. Durch die Vielzahl der relativ zueinander beweglichen Einzelteile können außerdem während einer langen Gebrauchsdauer Betriebsstörungen auftreten, die zu einer Beeinträchtigung des Betriebsverhaltens der angeschlossenen Verbrennungskraftmaschine führen könnten.

Aus der DE-PS 41 00 659 geht die eben beschriebene Vorrichtung hervor, die zur Überwachung der Funktionsfähigkeit mit Sensoren versehen ist, die Istwerte an einen Diagnoseblock übermitteln, wobei der Diagnoseblock die Istwerte mit vorgegebenen Sollwerten vergleicht.

Der Erfindung liegt die Aufgabe zugrunde, eine Vorrichtung der eingangs genannten Art derart weiterzuentwickeln, daß sich ein wesentlich vereinfachter Aufbau ergibt, daß die Vorrichtung in fertigungstechnischer und wirtschaftlicher Hinsicht günstiger herstellbar ist und daß sich zuverlässige und gute Gebrauchseigenschaften während einer langen Gebrauchsdauer ergeben.

Diese Aufgabe wird erfindungsgemäß mit den Merkmalen von Anspruch 1 gelöst. Auf vorteilhafte Ausgestaltungen nehmen die Unteransprüche Bezug.

Zur Erzielung guter Gebrauchseigenschaften in Verbindung mit einem einfachen Aufbau der Vorrichtung ist es vorgesehen, daß der erste Öffnungsquerschnitt der Düse im Bereich des Ventilsitzes in Strömungsrichtung unmittelbar hinter dem Ventilsitz auf einen zweiten Öffnungsquerschnitt verjüngt ist und daß der zweite Öffnungsquerschnitt auf der dem Ventilsitz abgewandten Seite in Strömungsrichtung kegelförmig auf den dritten Öffnungsquerschnitt erweitert ist, der größer ist, als der erste Öffnungsquerschnitt, daß die Fläche des ersten Öffnungsquerschnitts 1,01 bis 2,5 mal größer ist, als die Fläche des zweiten Öffnungsquerschnitts, daß die Fläche des dritten Öffnungsquerschnitts 1,05 bis 4 mal größer ist, als die Fläche des zweiten Öffnungsquerschnitts, daß die Düse als Laval-Düse ausgebildete ist und daß die Länge der Düse 4 bis 12 mal größer ist, als der Durchmesser des zweiten Öffnungsquerschnitts. Die Düse, die die als Laval-Düse ausgebildete ist und daß die Länge der Düse 4 bis 12 mal größer ist, als der Durchmesser des zweiten Öffnungsquerschnitts. Die Düse, die die Form einer Laval-Düse haben , ermöglicht einerseits bei hohen Drehzahlen im Teil- und Vollastbereich eine gute Entsorgung, d. h. Regeneration des Absorptionselements. Ein hoher Massenstrom der flüchtigen Kraftstoffbestandteile wird dem Kraftstoff- Luftgemisch der Gemischaufbereitung zugeführt und gemeinsam mit diesem in die Brennräume der Verbrennungskraftmaschine gefördert. Die Form der Düse bedingt eine vergleichsweise große Strömungsgeschwindigkeit, so daß dem Durchsatz nur geringe Strömungswiderstände entgegenstehen. Durch die in strömungstechnischer Hinsicht günstige Ausgestaltung der Düse kann der Ventilsitz einen vergleichsweise geringen Öffnungsquerschnitt aufweisen, der geringe Betätigungskräfte des Ventils bedingt.

Diese Ausgestaltung kommt andererseits der Regeneration des Absorptionselements im leerlaufnahen Bereich zugute. Durch den vergleichsweise geringen Öffnungsquerschnitt des Ventilsitzes und die daraus resultierenden vergleichsweise geringen Betätigungskräfte des Ventils kann dieses bei getakteter An-steuerung über eine längere Zeitdauer in Geschlossenstellung gehalten werden, so daß eine Überfettung des Kraftstoffluftgemischs trotz Regeneration des Absorptionselements im Bereich des Leerlaufs zuverlässig vermieden werden kann.

Demnach ergibt sich eine sehr gute Feindosierung der flüchtigen Kraftstoffbestandteile in das Ansaugrohr bei großem Differenzdruck und niedriger Betriebsdrehzahl und ein hoher Durchfluß flüchtiger Kraftstoffbestandteile im Teil- und Vollastbereich.

Ähnlich wie im Stand der Technik nach der DE-PS 41 00 659 können die Anschlüsse zur Betätigung des Ventils mit einem Diagnoseblock verbunden sein. Hierbei ist von Vorteil, daß eine zuverlässige Überwachung der Vorrichtung erfolgen kann. Der Diagnoseblock, der beispielsweise einen Bestandteil eines Kennfeldes einer Motorsteuerung bilden kann, steuert in Abhängigkeit von verschiedenen Eingangsgrößen die Betätigung des Ventils und damit den Volumenstrom flüchtiger Kraftstoffbestandteile in das Ansaugrohr der Verbrennungskraftmaschine in Abhängigkeit vom jeweiligen Lastzustand. Das elektromagnetisch betätigbare Ventil kann beispielsweise getaktet angesteuert werden und gibt, abhängig vom Tastverhältnis, unterschiedliche Dosiermengen frei. Unter dem Tastverhältnis wird der Zusammenhang zwischen der Periodendauer des geöffneten Ventils zur Gesamtperiodendauer, also der Periodendauer des geöffneten und des geschlossenen Ventils verstanden. Zur Überwachung der Anlage kann der Diagnoseblock beispielsweise mit einem Kontrollinstrument verbunden sein. Bei Überschreitung eines willkürlich festgelegten Schwellwerts, der die Differenz aus Sollwert und Istwert des durchgesetzten Massenstroms beschreibt, können visuelle und/oder akustische Signale den Betreiber der Verbrennungskraftmaschine auf Funktionsfehler aufmerksam machen. Die Eingangssignale des Diagnoseblocks können beispielsweise durch die Stellung der Drosselklappe, die Drehzahl der Verbrennungskraftmaschine, verschiedene Temperaturen und Drücke innerhalb und außerhalb der Verbrennungskraftmaschine und die Abgaszusammensetzung gebildet sein. Zusätzliche Ein- und Ausgangsgrößen sind ebenfalls denkbar.

Besonders vorteilhafte Gebrauchseigenschaften hinsichtlich einer guten Feindosierung bei Entsorgung der flüchtigen Kraftstoffbestandteile aus dem Absorptionselement im leerlaufnahen Bereich bei gleichzeitig hohem Durchsatz an flüchtigen Kraftstoffbestandteilen im Teil- und Vollastbetrieb stellen sich ein, wenn die Fläche des ersten Öffnungsquerschnitts 1,01 bis 2,5 mal größer ist, als die Fläche des zweiten Öffnungsquerschnitts, und wenn die Fläche des dritten Öffnungsquerschnitts 1,05 bis 4 mal größer ist als die Fläche des zweiten Öffnungsquerschnitts. Da es sich bei dem zweiten Öffnungsquerschnitt um die relativ engste Stelle des Düsenquerschnittes handelt, ist dieses Maß für die weiteren Abmessungen der Düse von entscheidender Bedeutung. Die Begrenzungswandung des Öffnungsquerschnitts, der sich in Strömungsrichtung kegelförmig erweitert, schließt mit der Symmetrieachse der Düse einen Winkel von 2 bis 8°, bevorzugt einen Winkel von 4° ein.

Sind der erste und der zweite Öffnungsquerschnitt gleich groß, stellen sich in strömungstechnischer Hinsicht verschlechterte Gebrauchseigenschaften ein.9Zur Verbesserung des Massenstroms flüchtiger Kraftstoffbestandteile im Teillast- und Vollastbereich der Verbrennungskraftmaschine können der erste Öffnungsquerschnitt und die Einlaßöffnung in einer ersten Ebene angeordnet sein und/oder der dritte Öffnungsquerschnitt kann mit der Auslaßöffnung in einer zweiten Ebene angeordnet sein. Insbesondere bei hohen Drehzahlen, wenn der Differenzdruck durch die annährend voll geöffnete Drosselklappe vergleichsweise gering ist, sind geringe Strömungsverluste gefordert, um eine gute Entsorgung des Absorptionselements zu gewährleisten.

Dieser Forderung trägt auch die Ausgestaltung Rechnung, wonach der erste Öffnungsquerschnitt, der zweite Öffnungsquerschnitt und der dritte Öffnungsquerschnitt ohne sprunghafte Querschnittsveränderungen der Düse kontinuierlich ineinander übergehend ausgebildet sind.

Der erste Öffnungsquerschnitt weist bevorzugt einen Durchmesser auf, der 2 bis 8 mal, bevorzugt 4 mal größer ist, als der Hub des Schließgliedes. Ein guter Durchtritt der flüchtigen Kraftstoffbestandteile durch die Vorrichtung wird bei gleichzeitig möglichst geringem Stellweg bewirkt, so daß der Dynamikbereich des elektromagnetisch verstellbaren Ventils besonders breitbandig ausfällt.

Ein Ausführungsbeispiel der erfindungsgemäßen Vorrichtung wird nachfolgend anhand der als Anlage beigefügten Zeichnungen näher erläutert.

In Figur 1 ist eine Gesamtübersicht dargestellt, in der die zur Anwendung gelangenden Einzelteile in schematischer Darstellung gezeigt sind.

In Figur 2 ist das elektromagnetisch betätigbare Ventils aus Figur 1 gezeigt.

In Figur 3 ist ein Diagramm dargestellt, bei dem der Durchfluß der flüchtigen Kraftstoffbestandteile durch die Vorrichtung über dem Differenzdruck aufgetragen ist, der den verschiedenen Lastbereichen der Verbrennungskraftmaschine entspricht.

Die in Figur 1 dargestellte Vorrichtung umfaßt eine Verbrennungskraftmaschine 4 mit einem Ansaugrohr 3, wobei innerhalb des Ansaugrohrs 3 eine vergrößert dargestellte Drosselklappe 20 angeordnet ist. Der Luftfilter der Verbrennungskraftmaschine 4 ist mit der Bezugsziffer 19 versehen. Die Gemischaufbereitungsanlage ist zur Vereinfachung des Aufbaus in dieser Figur nicht dargestellt. Sie kann beispielsweise aus einem Vergaser oder einer Einspritzanlage bestehen, die über den Diagnoseblock 21, der einen Bestandteil einer Motorsteuerung bilden kann, ansteuerbar sind. Das elektromagnetisch betätigbare Ventil 10 ist in Figur 1 nur schematisch und in seinen äußeren Umrissen dargestellt. Es weist eine Auslaßöffnung 12 und eine Einlaßöffnung 11 auf, die über eine Leitung 9 mit dem Absorptionselement 8 der Speicherkammer 7 verbunden ist. Die flüchtigen Kraftstoffbestandteile aus dem Freiraum 1 der Tankanlage 2 gelangen über eine Entlüftungsleitung 6 in die Speicherkammer 7 und werden von dem Absorptionselement 8, das als Aktivkohlefilter ausgebildet ist, aufgenommen.

Die Leitung ist ausschließlich durch das elektromagnetisch betätigbare Ventil 10 verschlossen, wodurch ein einfacher Aufbau bedingt ist. Während der bestimmunsgemäßen Verwendung der Verbrennungskraftmaschine 4 durchströmen die flüchtigen Kraftstoffbestandteile das Ventil 10, das in Abhängigkeit vom jeweiligen Lastzustand der Verbrennungskraftmaschine unterschiedlich getaktet angesteuert wird. Die Kraftstoffbestandteile werden vom Unterdruck im Ansaugrohr 3 der Verbrennungskraftmaschine 4 angesaugt. Die Einspeisung der flüchtigen Kraftstoffbestandteile erfolgt in Strömungsrichtung 16 hinter der Drosselklappe 20. Der Diagnoseblock 21 und das Anzeigeinstrument 22 dienen der Überwachung und Kontrolle der erfindungsgemäßen Vorrichtung. In Abhängigkeit von Eingangsgrößen, wie beispielsweise der Stellung der Drosselklappe 20, der Drehzahl der Verbrennungskraftmaschine 4 und/oder der Abgaszusammensetzung, wird der Durchtritt flüchtiger Kraftstoffbestandteile in die Verbrennungskraftmaschine 4 geregelt. Zur Ermittlung der durchgesetzten flüchtigen Kraftstoffbestandteile in das Ansaugrohr kann ein Sensor vorgesehen sein, der im Bereich der Eintrittsstelle hinter der Drosselklappe 20 angeordnet ist.

In Figur 2 ist ein Ausführungsbeispiel des Ventils 10 aus der Vorrichtung gemäß Figur 1 als Einzelteil in einem Schnitt vergrößert dargestellt. Das Ventil 10 weist einen elektrischen Antrieb 23 auf, der signalleitend mit einem hier nicht dargestellten Diagnoseblock verbunden ist. Der Antrieb 23 regelt den Durchfluß, abhängig von in den Diagnoseblock eingegangenen Parametern. Die Vorrichtung ist ausschließlich durch das Ventil 10 verschließbar, wobei innerhalb des Gehäuses 24 des Ventils 10 eine Düse 14 angeordnet ist, die sich, ausgehend vom Ventilsitz 13, der einen ersten Öffnungsquerschnitt 15 bildet, in Strömungsrichtung 16 unmittelbar hinter dem Ventilsitz 13 auf einen zweiten Öffnungsquerschnitt 17 verjüngt, wobei der zweite Öffnungsquerschnitt in Strömungsrichtung kegelförmig in Richtung des dritten Öffnungsquerschnitts 18 zunimmt. Der Kegelwinkel, den die Begrenzungswandung der Düse 14 mit der Achse der Düse 10 einschließt, beträgt in diesem Ausführungsbeispiel 4°. Gemäß einer vorteilhaften Ausgestaltung ist der zweite Öffnungsquerschnitt 17 in axialer Richtung vom Ventilsitz 13 ausgehend bevorzugt innerhalb des ersten Drittes der axialen Erstreckung der Düse angeordnet.

In Figur 3 ist ein Diagramm gezeigt, bei dem auf der Ordinate der Massendurchfluß m̊ und auf der Abszisse die Druckdifferenz Δ p aufgetragen ist. Im Schnittpunkt der beiden Achsen ist der Durchfluß m̊ ebenso wie der Differenzdruck Δ p Null. Vom Null Punkt der Abszisse ausgehend nach rechts sind die Differenzdrücke des Unterdrucks währen der bestimmungsgemäßen Verwendung der Verbrennungskraftmaschine 4 dargestellt. Bei der Darstellung handelt es sich um eine schematische Skizze, um die Zusammenhänge zwischen den jeweiligen Ausgestaltungen der Ventile deutlich zu machen. Zahlenwerte lassen sich aus den Darstellungen nicht ableiten.

Die Abszisse rechts vom Schnittpunkt der beiden Achsen ist in drei Bereiche 29, 30, 31 unterteilt, die die Betriebszustände der Verbrennungskraftmaschine 4 symbolisieren. Bei Bereich 29 handelt es sich um den Leerlaufbereich, bei Bereich 30 um den Teillastbereich und bei Bereich 31 um den Vollastbereich. Die Kennlinien eines Ventils, das ähnlich wie das Ventil aus Figur 2 gestaltet ist, jedoch eine Düse mit zylindrischem Querschnitt aufweist sind mit den Bezugsziffern 24 und 25 bezeichnet. Die Kennlinien des in Figur 2 dargestellten, erfindungsgemäßen Ventils 10 weisen die Bezugsziffern 26 und 27 auf. Das Betriebsverhalten der aus dem Stand der Technik gemäß der DE-PS 32 02 664 und DE-PS 41 00 659, das neben dem Hauptventilsitz einen zusätzlichen Nebenventilsitz aufweist, ist durch die Kennlinie 28 beschrieben.

Ein Ventil mit zylindrischer Düse weist die Nachteile auf, daß es entweder nur im Hinblick auf eine maximale Entsorgung des Absorptionselements im Vollastbetrieb ohne Leerlaufregenerierung betrieben werden kann, da bei großen Öffnungsquerschnitten und voll geöffnetem Ventil, wie durch Kennlinie 24 dargestellt, im Leerlaufbetrieb eine Überfettung des Kraftstoffluftgemischs erfolgen würde. Durch Kennlinie 25 ist die geringstmögliche Dosiermenge bei getakteter Ansteuerung des Ventils dargestellt. Es ist zu erkennen, daß der Massendurchfluß m im Leerlaufbereich 29 im Vergleich zu den Kennlinien 27 und 28 wesentlich größer ist, was eine unerwünschte Überfettung im Leerlauf anzeigt.

Hier nicht dargestellt besteht andererseits die Möglichkeit, die Öffnungsquerschnitte des Ventilsitzes bei zylindrischer Düse entsprechend kleiner auszulegen, so daß eine Leerlaufregenerierung erfolgen kann und der Massendurchfluß dann über der Druckdifferenz etwa entsprechend der Linie 27 verlaufen würde. Dies hat allerdings zum Nachteil, daß im Teillast und im Vollastbereich ein viel zu geringer Massendurchsatz durch die Vorrichtung erfolgen würde und das Absorptionselement in diesen Betriebszuständen 30, 31 nicht optimal regeneriert wird. Beide Ausgestaltungen des Ventils sind hinsichtlich ihrer Gebrauchseigenschaften wenig befriedigend.

Das aus dem Stand der Technik bekannte Ventil, das aus einem Hilfsventilsitz und einem Hauptventilsitz besteht, weist eine Kennlinie auf, die mit Bezugsziffer 28 versehen ist. Durch den Unterdruckversteller kann das Ventil nahezu verschlossen werden, um den Massendurchfluß m flüchtiger Kraftstoffbestandteile in dem Bereich zwischen Drosselklappe 20 und Verbrennungskraftmaschine 4 zu begrenzen. Der vergleichsweise komplizierte Aufbau gewährt einerseits eine feinfühlige Dosierung der flüchtigen Kraftstoffbestandteile in die Verbrennungskraftmaschine im leerlaufnahen Bereich 29 und andererseits einen vergleichsweise hohen Massendurchsatz m bei Teillastbetrieb 30 und Vollast 31.

Das erfindungsgemäße Ventil 10 weist aufgrund der vorteilhaft ausgestalteten Düse im voll geöffneten Zustand (Kennlinie 26) einen Massendurchsatz auf, der nur geringfügig unterhalb des Massendurchsatzes einer zylindrischen Düse mit großem Öffnungsquerschnitt liegt. Durch die verringerten Strömungsverluste bleibt der hohe Massendurchsatz bis weit in den Bereich des Vollastbetriebs erhalten. Bei getakteter Ansteuerung des Ventils zur feinfühligen Dosierung der flüchtigen Kraftstoffbestandteile im leerlaufnahen Betrieb 29 wird die mit Bezugsziffer 27 dargestellte Kennlinie erreicht.

Es ist zu erkennen, daß durch das Ventil gemäß Figur 2, das einen sehr einfachen Aufbau aufweist und in wirtschaftlicher Hinsicht kostengünstig herstellbar ist, ausgezeichnete Gebrauchseigenschaften sowohl im Hinblick auf den maximalen Durchsatz bei voll geöffnetem Ventil als auch bei feinfühliger Dosierung im leerlaufnahen Bereich 29 erzielt werden können.

## Patentansprüche

1. Vorrichtung zum vorübergehenden Speichern und dosierten Einspeisen von im Freiraum (1) einer Tankanlage (2) befindlichen flüchtigen Kraftstoffbestandteilen in das Ansaugrohr (3) einer Verbrennungskraftmaschine (4), umfassend eine den Freiraum (1) mit der Atmosphäre (5) verbindende Entlüftungsleitung (6), in der eine Speicherkammer (7) mit einem Absorptionselement (8) angeordnet ist, sowie zumindest eine die Speicherkammer (7) mit dem Ansaugrohr (3) verbindende Leitung (9), die durch ein elektromagnetisch betätigbares Ventil (10) verschließbar ist, wobei das Ventil (10) zumindest eine Einlaß- (11)und zumindest eine Auslaßöffnung (12) aufweist und wobei zwischen der Einlaß- (11) und der Auslaßöffnug (12) ein Ventilsitz (13) vorgesehen ist, der durch ein Schließglied bedarfsweise verschließbar ist, wobei die Leitung (9) ausschließlich durch das elektromagnetisch betätigbare Ventil (10) verschließbar ist, wobei der Ventilsitz (13) eine axiale Begrenzung einer rohrförmigen Düse (14) bildet und wobei die Düse (14) im Bereich ihrer axialen Enden eine ersten (15) und einen dritten Öffnungsquerschnitt (18) aufweist, dadurch gekennzeichnet, daß der erste Öffnungsquerschnitt (15) der Düse (14) im Bereich des Ventilsitzes (13) in Strömungsrichtung (16) unmittelbar hinter dem Ventilsitz (13) auf einen zweiten Öffnungsquerschnitt (17) verjüngt ist und daß der zweite Öffnungsquerschnitt (17) auf der dem Ventilsitz (13) abgewandten Seite in Strömungsrichtung (16) kegelförmig auf den dritten Öffnungsquerschnitt (18) erweitert ist, der größer ist, als der erste Öffnungsquerschnitt (15), daß die Fläche des ersten Öffnungsquerschnitts (15) 1,01 bis 2,5 mal größer ist, als die Fläche des zweiten Öffnungsquerschnitts (17) daß die Fläche des dritten Öffnungsquerschnitts (18) 1,05 bis 4 mal größer ist, als die Fläche des zweiten Öffnungsquerschnitts (17), daß die Düse (14) als Laval-Düse ausgebildet ist und daß die Länge der Düse (14) 4 bis 12 mal größer ist, als der Durchmesser des zweiten Öffnungsquerschnitts (17).

2. Vorrichtung nach Anspruch 1, dadurch gekennzeichnet, daß die Düse (14) einen im wesentlichen kreisförmigen Öffnungsquerschnitt aufweist.

3. Vorrichtung nach Anspruch 1 bis 2, dadurch gekennzeichnet, daß der erste Öffnungsquerschnitt (15) und die Einlaßöffnung (11) in einer ersten Ebene angeordnet sind.

4. Vorrichtung nach Anspruch 1 bis 3, dadurch gekennzeichnet, daß der dritte Öffnungsquerschnitt (18) und die Auslaßöffnung (12) in einer zweiten Ebene angeordnet sind.

5. Vorrichtung nach Anspruch 1 bis 4, dadurch gekennzeichnet, daß der erste Öffnungsquerschnitt (15), der zweite Öffnungsquerschnitt (17) und der dritte Öffnungsquerschnitt (18) ohne sprunghafte Querschnittsveränderungen der Düse (14) kontinuierlich ineinander übergehend ausgebildet sind.

6. Vorrichtung nach Anspruch 1 bis 5 , dadurch gekennzeichnet, daß der erste Öffnungsquerschnitt (15) einen Durchmesser aufweist, der 2 bis 8 mal größer ist, als der Hub des Ventils (10).

## Claims

1. A device for the temporary storage and metered feeding of volatile fuel components in the free space (1) of a tank system (2) into the intake pipe (3) of an internal combustion engine (4), comprising a vent line (6) which connects the free space (1) to the atmosphere (5) and in which is arranged a storage chamber (7) having an absorption element (8), and further comprising at least one conduit (9), which connects the storage chamber (7) to the intake pipe (3) and can be closed by an electromagnetically actuable valve (10), the valve (10) having at least one inlet opening (11) and at least one outlet opening (12) and there being provided between the inlet opening (11) and the outlet opening (12) a valve seat (13) which can be closed as required by means of a closing member, the conduit (9) being closable solely by means of the electromagnetically actuable valve (10), the valve seat (13) forming an axial limit of a tubular nozzle (14) and the nozzle (14) having a first (15) and a third opening cross-section (18) in the region of its axial ends, characterized in that the first opening cross-section (15) of the nozzle (14) in the region of the valve seat (13) is tapered immediately following the valve seat (13), in the direction (16) of flow, to a second opening cross-section (17) and in that, on the side facing away from the valve seat (13), the second opening cross-section (17) is widened conically, in the direction (16) of flow, to the third opening cross-section (18), which is larger than the first opening cross-section (15), in that the area of the first opening cross-section (15) is 1.01 to 2.5 times larger than the area of the second opening cross-section (17), in that the area of the third opening cross-section (18) is 1.05 to 4 times larger than the area of the second opening cross-section (17), in that the nozzle (14) is designed as a Laval nozzle and in that the length of the nozzle (14) is 4 to 12 times larger than the diameter of the second opening cross-section (17).

2. A device according to claim 1, characterized in that the nozzle (14) has an essentially circular opening cross-section.

3. A device according to either of claims 1 and 2, characterized in that the first opening cross-section (15) and the inlet opening (11) are arranged in a first plane.

4. A device according to any of claims 1 to 3, characterized in that the third opening cross-section (18) and the outlet opening (12) are arranged in a second plane.

5. A device according to any of claims 1 to 4, characterized in that the first opening cross-section (15), the second opening cross-section (17) and the third opening cross-section (18) are designed to merge continuously into one another without abrupt changes in cross-section of the nozzle (14).

6. A device according to any of claims 1 to 5, characterized in that the first opening cross-section (15) has a diameter which is 2 to 8 times larger than the stroke of the valve (10).

## Revendications

1. Dispositif pour l'accumulation temporaire et l'alimentation dosée de composantes de carburant évaporées se trouvant dans l'espace libre (1) d'un réservoir (2) dans la tubulure d'admission (3) d'un moteur à combustion interne (4), ce dispositif comprenant une conduite d'aération (6) reliant l'espace libre (1) à l'atmosphère (5) et dans laquelle est située une chambre d'accumulation (7) contenant un élément d'absorption (8), et comprenant au moins une conduite (9) reliant la chambre d'accumulation (7) à la tubulure d'admission (3), laquelle conduite (9) peut être fermée par une soupape (10) à commande électromagnétique, la soupape (10) comportant au moins une ouverture d'entrée (11) et au moins une ouverture de sortie (12) et un siège de soupape (13) qui peut, facultativement, être fermé par un élément de fermeture, étant prévu entre l'ouverture d'entrée (11) et l'ouverture de sortie (12), la conduite (9) ne pouvant être fermée que par la soupape (10) à commande électromagnétique exclusivement, le siège de soupape (13) formant une limite axiale d'une tuyère (14) de forme tubulaire et la tuyère (14) étant pourvue, dans la région de ses extrémités axiales, d'une première (15) et d'une troisième (18) sections d'ouverture, ce dispositif étant caractérisé en ce que, dans la région du siège de soupape (13), la première section d'ouverture (15) de la tuyère (14) est rétrécie, immédiatement derrière le siège de soupape (13), dans le sens de l'écoulement (16), jusqu'à donner une deuxième section d'ouverture (17), et que, du côté éloigné du siège de soupape (13), la deuxième section d'ouverture (17) est élargie en forme de cône, dans le sens de l'écoulement (16), jusqu'à donner la troisième section d'ouverture (18), laquelle est plus grande que la première section d'ouverture (15); que l'aire de la première section d'ouverture (15) est de 1,01 à 2,5 fois plus grande que l'aire de la deuxième section d'ouverture (17), que l'aire de la troisième section d'ouverture (18) est de 1,05 à 4 fois plus grande que l'aire de la deuxième section d'ouverture (17), que la tuyère (14) est formée par une tuyère de Laval et que la longueur de la tuyère (14) est 4 à 12 fois plus grande que le diamètre de la deuxième section d'ouverture (17).

2. Dispositif selon la revendication 1, caractérisé en ce que la tuyère (14) a une section d'ouverture sensiblement circulaire.

3. Dispositif selon les revendications 1 à 2 , caractérisé en ce que la première section d'ouverture (15) et l'ouverture d'entrée (11) sont situées dans un premier plan.

4. Dispositif selon les revendications 1 à 3, caractérisé en ce que la troisième section d'ouverture (18) et l'ouverture de sortie (12) sont situées dans un deuxième plan.

5. Dispositif selon les revendications 1 à 4, caractérisé en ce que les première (15), deuxième (17) et troisième (18) sections d'ouverture sont conçues de manière à passer de l'une à l'autre de manière continue, sans modifications brusques de la section de la tuyère (14).

6. Dispositif selon les revendications 1 à 5, caractérisé en ce que la première section d'ouverture (15) a un diamètre qui est 2 à 8 fois plus grand que la levée de la soupape (10).
